# EUROPÄISCHE PATENTSCHRIFT

(11) **EP 1 107 217 B1**
(45) Veröffentlichungstag und Bekanntmachung des Hinweises auf die Patenterteilung: **22.06.2005**
(21) Anmeldenummer: 00125652.8
(22) Anmeldetag: 23.11.2000
(51) Int. Cl.: G09F 9/30

(54) **Mehrsegmentanzeige**
Multisegment display
Dispositif d' affichage à segments multiples

(30) Priorität: 03.12.1999 EP 99811113
(43) Veröffentlichungstag der Anmeldung: 13.06.2001
(73) Patentinhaber: INVENTIO AG, CH-6052 Hergiswil (CH)
(72) Erfinder: Häni, Robert, 8918 Unterlunkhofen (CH); Barmet, Lukas, 6006 Luzern (CH); Keiser, Hanspeter, 6362 Stansstad (CH)

(56) Entgegenhaltungen:
- GB-A- 2 052 825
- US-A- 4 918 428

## Beschreibung

Die Erfindung geht aus von einer Mehrsegmentanzeige nach dem Oberbegriff des Anspruchs 1.

Zur Anzeige von Ziffern, Zeichen, Symbolen sowie von alphanumerischen Zeichen, beispielsweise in Aufzugsanlagen, sind 7- und 16- Segmentanzeigen bekannt, wie sie z.B. in der US-4778035 und in der DE-U-9404336 dargestellt sind. US 4918428 offenbart einen Anzeiger für Flugzeuganzeigegeräte, wobei die Rotation eines analogischen Anzeigers simuliert wird.

Diese Segmentanzeigen verfügen über einen Standard Zeichensatz, sind nur als einzelne Bausteine erhältlich und bilden jeweils separate Elemente wenn sie nebeneinander gestellt werden.

Bei der bekannten Zweiergruppe von Anzeigenelementen sind die Abstände zwischen den anzuzeigenden Ziffern konstant. Dies führt z.B. bei der Kombination der Ziffer "1" mit anderen Ziffern zu unschön weiten Abständen oder beeinträchtigt die Lesbarkeit. Längere Zeichenketten sind gar nicht darstellbar.

Die erfindungsgemässe Mehrsegmentanzeige mit den kennzeichnenden Merkmalen des Anspruchs 1 hat demgegenüber den Vorteil, dass grössere Freiheiten bei der Darstellung der Zeichen bei gleichzeitig möglichst geringer Anzahl benötigter Segmente ermöglicht. Durch die eliminierten Zwischenräume können die Zeichen in regelmässigen Abständen dargestellt werden und die Information wird auch bei Vorliegen längerer Zeichenketten klar lesbar.

Mit den in den abhängigen Ansprüchen aufgeführten Massnahmen sind vorteilhafte Weiterbildungen und Verbesserungen der im Anspruch 1 angegebenen Mehrsegmentanzeige möglich.

Die Zeichen sind vorteilhaft alphanumerische Zeichen, damit nicht nur einzelne Ziffern, sondern auch Buchstaben und Informationen aller Art dargestellt werden können.

Eine vorteilhafte Ausführungsform ist darin zu sehen, dass die Anzeige aus einer Zusammensetzung von mehreren Elementen besteht, vorzugsweise aus drei Elementen. Die Anzeige kann somit, soweit es sinnvoll ist, mit Elementen beliebig ergänzt werden, um längere Zeichenketten klar und flexibel darstellen zu können. Ausserden lassen sich die Zeichen zentriert auf der Anzeige darstellen. Die Anordnung der Segmente erlaubt es Zeichen auch unterschiedlicher Schriftbreite stets im Display eingemittet darzustellen.

In einer weiteren Ausführungsform sind die Segmente einzeln durch eine Steuereinheit, vorzugsweise einen Rechner, ansteuerbar. Die Zentrierung der Zeichenketten und die Anpassung der Schriftbreite kann automatisch erfolgen.

Verschiedene Ausführungsbeispiele der Erfindung sind in den schematischen Zeichnungen dargestellt und in der nachfolgenden Beschreibung näher erläutert. Es zeigen:
Fig. 1 zwei übliche 16-Segmentanzeigen gemäss Stand der Technik,
Fig. 2 eine Mehrsegmentanzeige gemäss einer Ausführungsform der Erfindung,
Fig. 3 eine Mehrsegmentanzeige gemäss einer zweiten Ausführungsform gemäss der Erfindung,
Fig. 4 die Mehrsegmentanzeige gemäss Fig. 3 mit einem weiteren Darstellungsbeispiel,
Fig. 5 eine Anzeigevorrichtung einer Aufzugsanlage mit integrierter Mehrsegmentanzeige gemäss der Erfindung.

In Fig. 1 sind zwei beispielsweise gleiche benachbarte Anzeigen 2 und 3 gemäss Stand der Technik, z.B. gemäss US-4778035 oder DE-U-9404336 dargestellt, die je aus sechzehn Segmenten 1 bestehen. Zu den Segmenten 1 gehören zwei Vertikalsegmente 1.1 und 1.2 und zwei Vertikalsegmente 1.3 und 1.4, die sich respektiv am rechten Rand der Anzeigeelemente 2 und am linken Rand der Anzeigeelemente 3 befinden. Zwischen den beiden Anzeigenelementen besteht ein Zwischenraum 4.

Aus Fig. 2 ist als erstes Ausführungsbeispiel der Erfindung eine aus dreissig Segmenten 1 bestehende Mehrsegmentanzeige 5 gemäss der Erfindung dargestellt.

Im Vergleich mit den herkömmlichen Elementen gemäss Fig.1 fallen hier die zwei an dem rechten Rand des linken 16-Segment-Elementen 2 vorhandenen Vertikalsegmente 1.1 und 1.2 mit den zwei an dem linken Rand des rechten 16-Segment-Elementen 3 Vertikalsegmenten 1.3 und 1.4 zusammen. Es entstehen zwei gemeinsame Segmente 1.5 und 1.6. Die Anzeige weist ein kontinuierliches Segmentfeld ohne den bei den ursprünglichen Segmentanzeigen 2 und 3 üblichen Zwischenraum 4 auf. Die damit entstandene Mehrsegmentanzeige 5 weist weniger Segmente 1 als im Stand der Technik auf und ermöglicht eine flexiblere Darstellung. Darüberhinaus können die alphanumerischen Zeichen in regelmässigen Abständen dargestellt werden.

Aus Fig. 3 ist eine Mehrsegmentanzeige 6 dargestellt, die aus einer Zusammenfügung von drei 16-Segment-Elementen 2 und 3 im Sinne der Erfindung besteht. Anstelle einer 48-Segmentanzeige, bestehend aus drei voneinander distanzierten 16-Segment-Elementen, entsteht somit eine kompaktere 44-Segmentanzeige 6, die eine flexiblere Darstellung von Zeichen mit weniger Segmenten erlaubt. Die Ziffer "21" wird genau in der Mitte der Mehrsegmentanzeige 6 dargestellt.

In Fig. 4 wid ein weiteres Beispiel gezeigt, bei dem die Kombination von Buchstaben und Ziffern in regelmässigen Abständen dargestellt ist. Auch hier ist die Darstellung des zweiundzwanzigsten Untergeschosses genau zentriert.

Die Mehrsegmentanzeige kann mit Elementen beliebig ergänzt werden, um längere Zeichenketten darstellen zu können, wobei zwischen zwei benachbarten Elementen mindestens ein Segment gemeinsam ist. Natürlich können auch Teile von 7- oder 16-Elementen in der geschilderten Weise zusammengesetzt werden.

Je nach Ausführungsform können auch horizontale Segmente sowie irgendein Segment der zusammengesetzten Elemente als gemeinsam gelten. In der gleichen Weise können auch mehrere 7-Segmentanzeigen zusammengesetzt werden.

In Fig. 5 ist eine multifunktionelle Anzeigevorrichtung 10 für die Darstellung verschiedener Informationen in einer Aufzugsanlage, wie Stockwerk, Fahrtrichtung, Status- und Alarmmeldungen, usw., gezeigt. Die Anzeigevorrichtung 10 weist drei Bereiche 11, 12 und 13 auf. Der erste Bereich 11 enthält eine 44-Mehrsegmentanzeige 6, die zusätzlich mit einem Segment 14 für ein Minuszeichen versehen werden kann. Der zweite Bereich 12 ist mit einem Auf-Richtungspfeil 12.1 und einem Ab-Richtungspfeil 12.2 versehen, um die Fahrtrichtung anzuzeigen. Der dritte Bereich 13 besteht aus vorgedruckten Meldungen, wie z.B. Alarmmeldungen, die beleuchtet werden, sobald solche Ereignisse auftreten. In diesem Display 10 sind alle mögliche Meldungen für eine Aufzugsanlage zusammengefasst. Das Display 10 kann sowohl auf den Stockwerken als auch in der Aufzugskabine eingebaut werden und ist von einer üblichen Steuervorrichtung gesteuert.

Die verschiedenen Tableaus und Anzeiger werden mittels Steckerverbindungen oder Einzeldrähten 15 verdrahtet.

Die Segmente 1 der Mehrsegmentanzeigen sind einzeln verdrahtet und ansteuerbar. Sie sind einzeln über Leitungen 16 mit einer Steuereinheit 17, z.B. mit einem Rechner, verbunden, wie dies in Figur 5 teilweise anhand dreier Leitungen 16 angedeutet ist. Der Rechner weist elektronische Mittel auf, die mit Hilfe von Algorithmen die Beleuchtung der Segmente so steuert, dass die anzuzeigenden Zeichenketten automatisch in der Anzeige zentriert werden. Dabei kann die Schriftbreite einzelner Zeichen vergrössert und verkleinert werden, um eine gute Lesbarkeit und Zentrierung zu erreichen.

Die Mehrsegmentanzeige kann bevorzugt in Elekrolumineszenz "Thickfilm" Technologie realisiert werden, welche im Siebdruckverfahren hergestellt wird. Verschiedene Displaytechniken, wie z.B. LCD, TFT, LED, Lampen, usw., können ebenfalls verwendet werden.

## Patentansprüche

1. Mehrsegmentanzeige (5, 6) zur Darstellung von variierenden Mehrzeicheninformationen in Aufzugsanlagen, bestehend aus mindestens zwei mit einer Mehrheit von Segmenten (1) versehenen Elementen (2, 3), wobei jedes Element unabhängig und gleichzeitig mit einem anderen Element ein Zeichen einer Mehrzeichenanzeige darstellen kann, **dadurch gekennzeichnet, dass** zwei nebeneinander stehende Elemente (2,3) mindestens ein gemeinsames Segment (1.5, 1.6) in beiden Elementen (2, 3) aufweisen, welches gemeinsame Segment (1.5, 1.6) zur Mehrheit von Segmenten (1) gehört, und dass ein dargestelltes Zeichen entweder durch die Segmente eines einzelnen Elements oder durch die Segmente von zwei nebeneinander stehenden Elementen gebildet werden kann, welche nebeneinander stehenden Elemente mindestens ein gemeinsames Segment aufweisen.

2. Mehrsegmentanzeige (5, 6) nach Patentanspruch 1, **dadurch gekennzeichnet, dass** die Zeichen alphanumerische Zeichen sind.

3. Mehrsegmentanzeige (5, 6) nach Patentanspruch 1 oder 2, **dadurch gekennzeichnet, dass** die Anzeige (5, 6) aus einer Zusammensetzung von mehreren Elementen (2,3) besteht, vorzugsweise aus drei Elementen (2,3).

4. Mehrsegmentanzeige nach einem der Patentansprüche 1 bis 3, **dadurch gekennzeichnet, dass** die Segmente (1) einzeln durch eine Steuereinheit (17), vorzugsweise einen Rechner, ansteuerbar sind.

5. Anzeigevorrichtung (10) für eine Aufzugsanlage mit einer Mehrsegmentanzeige (5, 6) nach einem der Patentansprüche 1 bis 4.

6. Anzeigevorrichtung (10) nach Patentanspruch 5, **dadurch gekennzeichnet, dass** sie zur Darstellung der Fahrtrichtung einen Auf-Richtungspfeil (12.1) und einen Ab-Richtungspfeil (12.2) aufweist.

7. Anzeigevorrichtung (10) nach Patentanspruch 5 oder 6, **dadurch gekennzeichnet, dass** sie zur Darstellung des Aufzugszustandes vorgedruckte beleuchtbare Meldungen aufweist.

## Claims

1. Multi-segment display (5, 6) for representing characters, especially for representing information in elevator installations, consisting of at least two elements (2, 3) having a plurality of segments (1)
**characterized in that**
two adjacently positioned elements (2, 3) have at least one common segment (1.5, 1.6), the common segment (1.5, 1.6) belonging to the plurality of segments (1).

2. Multi-segment display (5, 6) according to Claim 1, **characterized in that** the characters are alphanumeric characters.

3. Multi-segment display (5, 6) according to Claim 1 or 2,
**characterized in that**
the display (5, 6) consists of a union of several elements (2, 3), preferably of three elements (2, 3).

4. Multi-segment display according to one of Claims 1 to 3,
**characterized in that**
the segments (1) are individually switchable by a control unit (17), preferably a computer.

5. Display device (10) for an elevator installation with a multi-segment display (5, 6) according to one of Claims 1 to 4.

6. Display device (10) according to Claim 5,
**characterized in that**
to represent the direction of travel it has an "up" direction arrow (12.1) and a "down" direction arrow (12.2).

7. Display device (10) according to Claim 5 or 6
**characterized in that**
for the purpose of representing the status of the elevator it has pre-printed illuminable messages.

## Revendications

1. Affichage à segments multiples (5, 6) pour présenter des informations changeantes à plusieurs caractères dans des installations d'ascenseur, composé d'au moins deux éléments (2, 3) pourvus de plusieurs segments (1), chaque élément pouvant présenter un caractère d'un affichage à plusieurs caractères indépendamment d'un autre élément et en même temps que celui-ci,
**caractérisé en ce que** deux éléments (2, 3) prévus côte à côte ont au moins un segment commun (1.5, 1.6) dans les deux éléments (2, 3), lequel segment commun (1.5, 1.6) appartient au groupe des segments (1), et **en ce qu'**un caractère présenté peut être formé soit par les segments d'un élément individuel, soit par les segments de deux éléments situés côte à côte, lesquels éléments situés côte à côte présentent au moins un segment commun.

2. Affichage à segments multiples (5, 6) selon la revendication 1, **caractérisé en ce que** les caractères sont constitués par des caractères alphanumériques.

3. Affichage à segments multiples (5, 6) selon la revendication 1 ou 2, **caractérisé en ce qu'**il se compose d'un assemblage de plusieurs éléments (2, 3), de préférence de trois éléments (2, 3).

4. Affichage à segments multiples selon l'une des revendications 1 à 3, **caractérisé en ce que** les segments (1) sont aptes à être commandés individuellement par une unité de commande (17), de préférence un ordinateur.

5. Dispositif d'affichage (10) pour une installation d'ascenseur avec un affichage à segments multiples (5, 6) selon l'une des revendications 1 à 4.

6. Dispositif d'affichage (10) selon la revendication 5, **caractérisé en ce qu'**il comporte pour présenter le sens de l'ascenseur une flèche montante (12.1) et une flèche descendante (12.2).

7. Dispositif d'affichage (10) selon la revendication 5 ou 6, **caractérisé en ce qu'**il comporte pour présenter l'état de l'ascenseur des messages pré-imprimés aptes à être éclairés.
